# DEMANDE DE BREVET EUROPEEN

(11) **EP 4 556 189 A1**
(43) Date de publication de la demande: **21.05.2025**
(21) Numéro de dépôt: 24204934.4
(22) Date de dépôt: 07.10.2024
(51) Int. Cl.: B28D 1/18, B28D 1/22, B28D 1/24, B28D 1/30, B28D 1/04

(54) **OUTIL DE COUPE**

(30) Priorité: 17.11.2023 FR 2312654
(71) Demandeur: Illinois Tool Works Inc., Glenview IL 60025 (US)
(72) Inventeur: PERRIER, Matthieu, Glenview, Illinois, 60025 (US); TOURNIER, Ludovic, Glenview, Illinois, 60025 (US)
(74) Mandataire: HGF

(57) **Abrégé**

L'invention concerne un outil de coupe (2) pour une rainureuse (1) pour réaliser des rainures dans un substrat. L'outil de coupe (2) comprend au moins deux disques de coupe (3, 4, 5) adjacents et coaxiaux l'un à l'autre. Chaque disque de coupe (3, 4, 5) comprend un disque de base (30, 40, 50) avec au moins un segment de coupe (31, 41, 51) sur sa circonférence. Au moins un segment de coupe (31, 51) d'au moins un des disques de coupe (3, 5) a une périphérie qui se rétrécit vers un disque adjacent (4) pour réaliser une rainure (6) avec une base (60) arrondie, rétrécie ou effilée.

## Description

### Domaine technique de l'invention

La présente invention concerne de manière générale les outils de coupe pour rainureuses dans le domaine de la construction, et en particulier les outils de coupe pour la réalisation de fentes, saignées ou évidements muraux ou au niveau du sol.

### Arrière-plan technique

Un tel outil de coupe pour rainureuse peut être classiquement intégré dans une rainureuse murale qui permet de réaliser des fentes, saignées ou des évidements dans la maçonnerie, par exemple les murs en plâtre, en briques ou en béton, en paroi silico-calcaire ou dans toute surface.

Il est régulièrement nécessaire de réaliser des fentes, saignées ou évidements similaires dans la maçonnerie dans le cadre d'une installation électrique domestique lorsque des câbles ou conduits électriques doivent être posés sous enduit. De la même façon, de tels saignées sont souvent nécessaires lors de l'installation des conduites en plomberie.

EP4190522A1 propose une rainureuse murale comprenant un outil de coupe comprenant au moins deux disques de coupe ayant des diamètres différents, dans laquelle les disques de coupe sont disposés de manière adjacente et coaxiale les uns par rapport aux autres pour réaliser des rainures (ou saignées ou évidements) dans une surface d'une construction dont la section est de forme complexe.

### Résumé de l'invention

Un objectif non exclusif de la présente invention est de fournir un outil de coupe qui facilite la coupe non linéaire.

L'invention concerne un outil de coupe pour réaliser une rainure arrondie, rétrécie ou effilée dans un substrat.

Les inventeurs ont été surpris de constater que la présence d'une rainure arrondie, rétrécie ou effilée facilite la coupe non linéaire, notamment la coupe le long d'une trajectoire courbe. Les inventeurs ont également observé que cet arrangement crée moins de poussière et de déchets, et offre donc des conditions de travail améliorées.

L'outil de coupe peut comprendre au moins deux disques de coupe. Les disques de coupe peuvent êtres adjacents et coaxiaux l'un à l'autre.

Chaque disque de coupe peut comprendre un disque de base. Chaque disque de coupe peut comprendre au moins un segment de coupe sur sa circonférence. Le ou les segment(s) de coupe d'au moins un des disques de coupe peut avoir une périphérie qui se rétrécit, par exemple vers un disque de coupe adjacent, pour réaliser une rainure avec une base arrondie, rétrécie ou effilée.

L'invention concerne également un outil de coupe pour réaliser des rainures dans un substrat, l'outil de coupe comprenant au moins deux disques de coupe adjacents et coaxiaux l'un à l'autre, chaque disque de coupe comprenant un disque de base avec au moins un segment de coupe sur sa circonférence, dans lequel le ou les segment(s) de coupe d'au moins un des disques de coupe a une périphérie qui se rétrécit vers un disque de coupe adjacent pour réaliser une rainure avec une base arrondie, rétrécie ou effilée.

Le ou les segment(s) de coupe d'au moins un des disques de coupe peut être arrondie et/ou peut avoir une périphérie arrondie, par exemple selon un plan coupant un axe de l'outil de coupe. Dans certains exemple, le ou les segment(s) de coupe de chaque disque de coupe peut être arrondie et/ou peut avoir une périphérie arrondie, par exemple selon un plan coupant un axe de l'outil de coupe. Ces caractéristiques peuvent être utiles pour réaliser une rainure ayant une base arrondie.

Les disques de coupe peuvent comprendre au moins un disque de coupe intérieur. Les disques de coupe peuvent comprendre une paire de disques de coupe extérieurs. Les disques de coupe extérieurs peuvent se rétrécir vers le disque de coupe intérieur, par exemple pour réaliser une rainure ayant une base arrondie, rétrécie ou effilée.

Plus précisément, les disques de coupe peuvent comprendre au moins un disque de coupe intérieur et une paire de disques de coupe extérieurs qui se rétrécissent vers le disque de coupe intérieur pour réaliser une rainure ayant une base arrondie, rétrécie ou effilée.

Au moins un de la paire de disques de coupe extérieurs peut comprendre un diamètre inférieur à un diamètre du ou des disque(s) de coupe intérieur.

Chacun de la paire de disques de coupe extérieurs peut comprendre un diamètre inférieur à un diamètre du ou des disque(s) de coupe intérieur. Chacun de la paire de disques de coupe extérieurs peut avoir une périphérie arrondie, par exemple selon un plan coupant un axe de l'outil de coupe.

Les segments de coupe des disques de coupe décrivent ensemble une périphérie sensiblement toroïdale pour réaliser une rainure ayant une base arrondie.

Les disques de coupe extérieurs peuvent avoir, décrire ou présenter chacun un bord périphérique extérieur arrondi, par exemple pour former une partie de la ou d'une périphérie sensiblement toroïdale de l'outil de coupe. Le bord périphérique extérieur peut être arrondi selon un plan coupant un axe de l'outil de coupe. Le disque de coupe intérieur peut avoir, décrire ou présenter une périphérie intérieur arrondie, par exemple pour former une partie de la ou d'une périphérie sensiblement toroïdale de l'outil de coupe. La périphérie intérieur peut être arrondie selon un plan coupant un axe de l'outil de coupe.

Les segments de coupe des disques de coupe extérieurs peuvent avoir, décrire ou présenter un bord périphérique extérieur arrondi, par exemple pour fournir une partie de la ou d'une périphérie sensiblement toroïdale de l'outil de coupe. Le bord périphérique extérieur peut être arrondi selon un plan coupant un axe de l'outil de coupe. Le segment de coupe du disque de coupe intérieur peut avoir, décrire ou présenter une périphérie intérieur arrondie, par exemple pour fournir une partie de la ou d'une périphérie sensiblement toroïdale de l'outil de coupe. La périphérie intérieur peut être arrondie selon un plan coupant un axe de l'outil de coupe.

Le ou les segment(s) de coupe de chaque disque de coupe peut comprendre une pluralité de segments de coupe. Les segments de coupe peuvent être décalés.

Plus précisément, le ou les segment(s) de coupe de chaque disque de coupe peut comprendre une pluralité de segments de coupe décalés.

Les segments de coupe peuvent êtres décalés par rapport à l'axe de l'outil de coupe et/ou par rapport au disque de base ou son épaisseur. Les segments de coupe peuvent comprendre un premier segment de coupe et un deuxième segment de coupe, qui peuvent être décalés par rapport au premier segment de coupe. Les segments de coupe peuvent comprendre une pluralité de premiers segments de coupe et/ou une pluralité de deuxièmes segments de coupe. Le ou les premiers segments de coupe peuvent avoir un profil périphérique différent de celui du ou des deuxièmes segments de coupe, par exemple de telle sorte qu'ils forment ensemble la périphérie toroïdale de l'outil de coupe.

L'outil de coupe peut comprendre une entretoise entre au moins une paire adjacente de disques de coupe.

Plus précisément, l'outil de coupe peut comprendre une entretoise entre chaque paire adjacente de disques de coupe.

Les disques de coupe peuvent comprendre au moins trois disques de coupe, les entretoises ayant sensiblement la même épaisseur.

La ou les entretoises peut ou peuvent présenter une épaisseur comprise entre 1 et 10mm.

L'invention concerne également une rainureuse comprenant l'outil de coupe décrit ci-dessus.

La rainureuse peut comprendre une rainureuse mural.

Pour éviter tout doute, toutes les caractéristiques décrites ici s'appliquent également à tout aspect de l'invention.

Dans le cadre de la présente demande, il est expressément prévu que les divers aspects, modes de réalisation, exemples et alternatives exposés dans les paragraphes précédents, dans les revendications et/ou dans la description et les dessins suivants, et en particulier les caractéristiques individuelles de ceux-ci, peuvent être pris indépendamment ou dans n'importe quelle combinaison. En d'autres termes, tous les modes de réalisation et/ou les caractéristiques de tout mode de réalisation peuvent être combinés de n'importe quelle manière, à moins que ces caractéristiques ne soient incompatibles.

Pour éviter toute ambiguïté, les termes "peut", "et/ou", "par exemple", et tout autre terme similaire utilisés dans le présent document doivent être interprétés comme non limitatifs, de sorte que toute caractéristique ainsi décrite ne doit pas nécessairement être présente. En effet, toute combinaison de caractéristiques optionnelles est expressément envisagée sans s'écarter de la portée de l'invention, que celles-ci soient ou non expressément revendiquées. Le demandeur se réserve le droit de modifier toute revendication déposée à l'origine ou de déposer toute nouvelle revendication en conséquence, y compris le droit de modifier toute revendication déposée à l'origine pour qu'elle dépende de et/ou incorpore toute caractéristique de toute autre revendication bien qu'elle ne soit pas revendiquée à l'origine de cette manière.

### Brève description des figures

D'autres caractéristiques et avantages de l'invention apparaîtront au cours de la lecture de la description détaillée qui va suivre pour la compréhension de laquelle on se reportera aux dessins annexés dans lesquels :
[Fig. 1] la figure 1 illustre un outil de coupe selon un exemple ;
[Fig. 2] la figure 2 illustre une vue éclatée d'une rainureuse comprenant un outil de coupe selon la figure 1 ;
[Fig. 3] la figure 3 illustre la rainureuse de la figure 2 avec l'outil de coupe installé ;
[Fig. 4] la figure 4 illustre l'outil de coupe de la figure 1 immédiatement avant de découper une rainure dans un substrat ;
[Fig. 5] la figure 5 illustre l'outil de coupe de la figure 1 immédiatement après avoir découpé une rainure dans le substrat ;
[Fig. 6] la figure 6 illustre le substrat comportant un conduit électrique reçu à l'intérieur de la rainure ;
[Fig. 7] la figure 7 illustre un substrat avec des rainures réalisées à partir d'une variété d'outils de coupe différents.

### Description détaillée de l'invention

En se référant maintenant aux figures 1 à 5, on peut voir un outil de coupe 2 pour une rainureuse 1 pour réaliser des rainures dans un substrat S. L'outil de coupe 2 comprend un axe A et plusieurs disques de coupe 3, 4, 5 adjacents et coaxiaux l'un à l'autre. Chaque disque de coupe 3, 4, 5 comprend un disque de base 30, 40, 50 et plusieurs segments de coupe 31, 41, 51 sur sa circonférence. Les disques de coupe 3, 4, 5 ont une périphérie façonnée pour former une rainure 6 ayant une base 60 arrondie, rétrécie ou effilée.

Les disques de coupe 3, 4, 5 comprennent un disque de coupe intérieur 4 et une paire de disques de coupe extérieurs 3, 5 dans cet exemple. L'outil de coupe 2 comprend une entretoise 7 entre chaque paire adjacente de disques de coupe 3, 4, 5. Les entretoises 7 ont sensiblement la même épaisseur, environ 5mm dans cet exemple.

Dans d'autres exemples, les disques de coupe 3, 4, 5 peuvent comprendre plusieurs disques de coupe intérieurs 4 ou le disque de coupe intérieur 4 peut être omis. Également, l'épaisseur des entretoises 7 peut différer et/ou être comprise entre 1 et 10 mm.

Les disques de coupe extérieurs 3, 5 se rétrécissent vers le disque de coupe intérieur 4 pour réaliser une rainure 6 ayant une base 60 arrondie, rétrécie ou effilée. En outre, chacun des disques de coupe extérieurs 3, 5 a un diamètre inférieur à un diamètre du disque de coupe intérieur 4.

Dans cet exemple, les segments de coupe 31, 41, 51 des disques de coupe 3, 4, 5 décrivent ensemble une périphérie sensiblement toroïdale 20 pour réaliser une rainure 6 ayant une base 60 qui est arrondie.

Plus précisément, les segments de coupe 31, 51 des disques de coupe extérieurs 3, 5 décrivent chacun un bord périphérique extérieur arrondi 32, 52 selon un plan coupant un axe A de l'outil de coupe 2. De même, le segment de coupe 41 du disque de coupe intérieur présente également une périphérie intérieur arrondie 42 selon un plan coupant un axe A de l'outil de coupe 2. Ces bords périphériques arrondis 32, 42, 52 constituent chacun une partie de la périphérie sensiblement toroïdale 20 de l'outil de coupe 2.

Cela ne doit pas nécessairement être le cas. Dans certains exemples, un seul des disques de coupe extérieurs 3, 5 peut être rétrécie et/ou effilée et/ou arrondi et/ou avoir un diamètre inférieur à celui du disque de coupe intérieur 4.

Dans cet exemple, les segments de coupe 31, 41, 51 sont décalés par rapport aux disques de base 30, 40, 50. De ce fait, les segments de coupe 31, 41, 51 sont décalés par rapport à l'axe A de l'outil de coupe 2. Plus précisément, une première série de segments 31, 41, 51 est décalée vers un côté du disque de base 30, 40, 50, tandis qu'une deuxième série de segments 31, 41, 51 est décalée vers le côté opposé du disque de base 30, 40, 50. L'homme du métier appréciera que le profil périphérique des segments de coupe 31, 41, 51 varie en conséquence pour constituer la périphérie toroïdale 20 de l'outil de coupe 2.

Comme illustré sur les figures 4 à 6, l'outil de coupe 2 est utilisé pour réaliser une rainure 6 ayant une base arrondie 60. La rainure 6 est configurée pour recevoir un conduit électrique 8 ayant une section circulaire légèrement inférieure à la largeur de la rainure 6.

En référence maintenant à la figure 7, la rainure 6 formée à l'aide de l'outil de coupe 2 est représentée à côté d'une première rainure comparative 6' formée à l'aide d'un outil de coupe classique (non représenté) et d'une deuxième rainure comparative 6" formée à l'aide d'un outil de coupe selon EP4190522A1.

Les inventeurs ont été surpris de constater que la présence de cette rainure arrondie facilite la coupe non linéaire, notamment la coupe le long d'une trajectoire courbe. Cette disposition crée également moins de poussières et de déchets que ces deux rainures comparatives.

L'homme du métier appréciera également que la rainure 6 formée à l'aide de l'outil de coupe 2 est également utile pour recevoir d'autres objets, par exemple des conduites en plomberie et similaires.

Dans toute la description, les mots "comprennent" et "contiennent" et leurs variations signifient "y compris mais non limité à", et ils ne sont pas destinés à (et n'excluent pas) d'autres parties, additifs ou composants entiers ou partiels. Dans toute la description, le singulier englobe le pluriel, à moins que le contexte ne l'exige autrement. En particulier, lorsque l'article indéfini est utilisé, la spécification doit être comprise comme envisageant la pluralité ainsi que la singularité, à moins que le contexte n'exige autre chose.

Les caractéristiques, nombres entiers, caractéristiques, composés ou groupes décrits en liaison avec un aspect, une réalisation ou un exemple particulier de l'invention doivent être compris comme étant applicables à tout autre aspect, réalisation ou exemple décrit dans le présent document, sauf incompatibilité avec celui-ci.

## Revendications

1. Outil de coupe (2) pour réaliser des rainures dans un substrat, l'outil de coupe (2) comprenant au moins deux disques de coupe (3, 4, 5) adjacents et coaxiaux l'un à l'autre, chaque disque de coupe (3, 4, 5) comprenant un disque de base (30, 40, 50) avec au moins un segment de coupe (31, 41, 51) sur sa circonférence, dans lequel le ou les segment(s) de coupe (31,51) d'au moins un des disques de coupe (3, 5) a une périphérie qui se rétrécit vers un disque de coupe adjacent (4) pour réaliser une rainure (6) avec une base (60) arrondie, rétrécie ou effilée.

2. Outil de coupe selon la revendication 1, dans lequel les disques de coupe (3, 4, 5) comprennent au moins un disque de coupe intérieur (4) et une paire de disques de coupe extérieurs (3, 5) qui se rétrécissent vers le disque de coupe intérieur (4) pour réaliser une rainure (6) ayant une base arrondie, rétrécie ou effilée (60).

3. Outil de coupe selon la revendication 2, dans lequel chacun de la paire de disques de coupe extérieurs (3, 5) comprend un diamètre inférieur à un diamètre du ou des disque(s) de coupe intérieur (4).

4. Outil de coupe selon l'une des revendications précédentes, dans lequel les segments de coupe (31, 41, 51) des disques de coupe (3, 4, 5) décrivent ensemble une périphérie (20) sensiblement toroïdale pour réaliser une rainure (6) ayant une base arrondie (60).

5. Outil de coupe selon l'une des revendications précédentes, dans lequel chaque disque de coupe (3, 4, 5) comprend une pluralité de segments de coupe (31, 41, 51) décalés.

6. Outil de coupe selon la revendication 5 comprenant une entretoise (7) entre chaque paire adjacente de disques de coupe (3, 4, 5).

7. Outil de coupe selon la revendication 6, dans lequel les disques de coupe (3, 4, 5) comprennent au moins trois disques de coupe (3, 4, 5) et les entretoises (7) ont sensiblement la même épaisseur.

8. Outil de coupe selon la revendication 6 ou la revendication 7, dans lequel la ou les entretoises (7) présentent une épaisseur comprise entre 1 et 10mm.

9. Rainureuse (1) comprenant un outil de coupe selon l'une quelconque des revendications 1 à 8.

10. Rainureuse selon la revendication 9 comprenant une rainureuse mural (1).
